# EUROPÄISCHE PATENTSCHRIFT

(11) **EP 1 089 857 B1**
(45) Veröffentlichungstag und Bekanntmachung des Hinweises auf die Patenterteilung: **25.09.2002**
(21) Anmeldenummer: 99926188.6
(22) Anmeldetag: 17.06.1999
(51) Int. Cl.: B28B 1/42, B28B 1/52

(54) **VERFAHREN UND VORRICHTUNG ZUR HERSTELLUNG VON FASERZEMENT-PLATTEN**
METHOD AND APPARATUS FOR PRODUCING FIBRE CEMENT PANELS
PROCEDE ET DISPOSITIF DE PRODUCTION DE PLAQUES EN FIBROCIMENT

(30) Priorität: 23.06.1998 AT 108698
(43) Veröffentlichungstag der Anmeldung: 11.04.2001
(73) Patentinhaber: Voith Sulzer Papiermaschinen AG, 3100 St.Pölten (AT)
(72) Erfinder: STUBHAN, Josef, A-3071 Böheimkirchen (AT); FILIPITS, Adam, A-2733 Grünbach (AT)
(74) Vertreter: Babeluk, Michael, Dipl.-Ing. Mag.
(86) Internationale Anmeldenummer: AT9900159
(87) Internationale Veröffentlichungsnummer: WO99067071

(56) Entgegenhaltungen:
- EP-A- 0 168 191
- FR-A- 2 250 314
- US-A- 4 440 596
- US-A- 4 543 159
- DATABASE WPI Section Ch, Week 8350 Derwent Publications Ltd., London, GB; Class L02, AN 83-842993 XP002115050 & SU 996 186 A (LIPETSK SOYUZAVTOMA), 18. Februar 1983 (1983-02-18)
- DATABASE WPI Section PQ, Week 8407 Derwent Publications Ltd., London, GB; Class P64, AN 84-041433 XP002115051 & SU 1 009 769 A (LIPETS SOYUZAVTOMAT), 7. April 1983 (1983-04-07)

## Beschreibung

Die vorliegende Erfindung betrifft ein Verfahren und eine Vorrichtung zur Herstellung von Faserzement-Platten bzw. -Formkörpern, o. dgl. gemäß dem Oberbegriff von Anspruch 1.

Seit langer Zeit werden in der Baustoffindustrie faserverstärkte Verbundmaterialien erfolgreich eingesetzt. Anfänglich wurden Asbestfasern in einer Zementmatrix verteilt und zu Platten oder Formkörpern geformt. Zu diesem Zweck wurde das sogenannte Hatschek-Verfahren entwickelt. Nach dem Bekanntwerden der extrem toxischen Wirkung von Asbestfasern wurden Versuche unternommen, die Asbestfasern durch Zellulosefasern oder andere Fasermaterialien, wie etwa synthetische Fasern oder Glasfasern, zu ersetzen. Die vorliegende Erfindung ist primär auf die Herstellung von Faserzement-Platten oder entsprechenden - Formkörpern gerichtet, bei denen primär Zellulosefasern eingesetzt werden. Grundsätzlich ist die vorliegende Erfindung aber auch für andere Fasertypen geeignet. So ist hier auch die Herstellung von Glasvlies- oder Spanplatten oder Faserzement-Rohren umfasst.

In der EP 0 168 191 A ist ein solches Verfahren dargestellt. Wesentlich bei der Durchführung des Verfahrens ist die Gewährleistung einer vorbestimmten Dicke der hergestellten Platten innerhalb eines relativ engen Toleranzbereiches. Üblicherweise wird die Dicke durch entsprechende Messzellen erfasst und an der Maschine angezeigt. Eine Bedienungsperson kann bei Vorliegen von Dickenabweichungen entsprechende Eingriffe im Verfahren vornehmen. So kann beispielsweise die Maschinengeschwindigkeit verändert werden, oder es kann die Zusammensetzung der Fasersuspension verändert werden. Es ist offensichtlich, dass eine Verringerung der Maschinengeschwindigkeit oder eine Erhöhung der Stoffdichte der Fasersuspension eine Vergrößerung der Dicke der hergestellten Platten zur Folge hat und umgekehrt. Diese Regelvorgänge können auch automatisiert durchgeführt werden. Es hat sich jedoch in der Praxis herausgestellt, dass auch bei sorgfältiger Abstimmung der entsprechenden Regelkreise die entsprechenden Toleranzen nicht immer zuverlässig eingehalten werden können.

Die SU 996 186 A beschreibt eine Vorrichtung zur Steuerung einer Asbestzementanlage, bei der einer Regelung der Dicke der Vliesschicht durch eine Beeinflussung der Maschinengeschwindigkeit und der Stoffkonzentration erfolgt. Das Niveau in den Siebzylinderkästen wird jedoch stets konstant gehalten. Ein ähnliches Verfahren ist auch in der SU 986 798 A beschrieben.

Weiters ist aus der SU 895 665 A ein Verfahren zur Regelung der Plattendicke bei einer Asbestzementanlage bekannt, bei dem neben der Maschinengeschwindigkeit die Drehzahl von Rührwerken verändert wird, die in den Siebzylinderkästen angeordnet sind.

Die US 4,440,596 A zeigt eine Vorrichtung zum Aufbringen der Isolation auf Leitungsdrähte, wobei diese durch eine Fasersuspension geführt werden. Um die Dicke der Isolation zu beeinflussen, sind in den einzelnen Kammern des Bades Ventile angeordnet, durch die die Füllhöhe der jeweiligen Kammer verändert werden kann. Die Technologie einer solchen Anlage ist mit der von Anlagen zur Herstellung von Faserzementplatten nicht vergleichbar. So sind beispielsweise Stellglieder direkt im Stoffbad bei der Arbeit mit zementhaltigen Suspensionen nicht statthaft.

Die oben beschriebenen Vorrichtungen und Verfahren können jedoch Abweichungen der Plattendicke vom Sollwert nur relativ langsam korrigieren, so dass der Anteil an Ausschuss relativ groß ist.

Aufgabe der vorliegenden Erfindung ist es, das oben beschriebene Verfahren so weiterzubilden, dass die Dicke der hergestellten Produkte mit einer größeren Genauigkeit und Zuverlässigkeit gewährleistet werden kann.

Erfindungsgemäß ist daher vorgesehen, dass in Abhängigkeit von der gemessenen Dicke der vom Filzband abgenommenen Schicht der Sollwert des Niveaus der Füllung mindestens eines Siebzylinderkastens verändert wird.

Wesentlich an der vorliegenden Erfindung ist, dass zur Regelung der Dicke des hergestellten Produktes die Füllhöhe in dem Siebzylinderkasten verändert wird. Auch bisher waren autonome Regelungen des Niveaus in einem Siebzylinderkasten bekannt. Diese Regelungen hatten jedoch lediglich die Funktion, einen vorbestimmten Sollwert einzuhalten, um damit ein Leerlaufen oder ein Überfüllen des Siebzylinderkastens zu verhindern. Bei der vorliegenden Erfindung wird nun eben dieser Sollwert dynamisch verändert, um die Plattendicke entsprechend zu regeln. Grundsätzlich kann die vorliegende Erfindung mit herkömmlichen Regeleinrichtungen durchgeführt werden. Besonders günstig ist es jedoch, wenn die Regelfunktionen in ein bestehendes SPS- oder Leitsystem integriert werden. In diesem Fall werden die PID-Regler softwaremäßig durch entsprechende Programme gebildet. So können etwa zum Ausgleich von vereinzelt auftretenden Fehlmessungen oder kurzfristigen Messabweichungen entsprechende Algorithmen vorgesehen werden, die beispielsweise Extremwerte ausscheiden, oder eine gleitende Durchschnittsbildung über eine vorbestimmte Anzahl von Messwerten durchführen. Auf diese Weise kann ein sanftes und angemessenes Regelverhalten erreicht werden.

In einer besonders begünstigten Ausführungsvariante der vorliegenden Erfindung ist vorgesehen, dass die Regelung des Sollwerts für das Niveau der Füllung des Siebzylinderkastens ein schnelleres Ansprechverhalten aufweist, als die Regelung der Stoffdichte, d.h. Priorität vor der Regelung der Stoffdichte besitzt. Eine Veränderung des Niveaus der Füllung des Siebzylinderkastens ermöglicht eine besonders schnelle Veränderung der Dicke der erzeugten Produkte. Der Regelbereich ist jedoch begrenzt, da das Niveau nur innerhalb gewisser Grenzen verändert werden kann, ohne die Stabilität des Prozesses zu gefährden, Längerfristige Drifts der Plattendicke sollten daher nicht ausschließlich durch die Niveauveränderung in den Siebzylinderkästen ausgeglichen werden, sondern in an sich bekannter Weise durch die Regelung der Stoffdichte im Vormischer. Alternativ dazu oder zusätzlich kann auch die Maschinengeschwindigkeit verändert werden. Besonders günstig ist es dabei, wenn bei Regelabweichungen als erstes das Niveau im Siebzylinderkasten verändert wird, danach mit etwas langsamerem Ansprechverhalten die Maschinengeschwindigkeit und erst dann, wenn auch diese Maßnahmen nicht vollständig ausreichen, die Stoffdichte im Vormischer beeinflusst wird. Es ist jedoch auch möglich, beim Auftreten von Regelabweichungen, die durch die Niveauregulierung in den Siebzylinderkästen allein nicht ausgeglichen werden können, sofort die Stoffdichte im Vormischer zu beeinflussen, ohne zuvor die Maschinengeschwindigkeit zu verändern.

In einer weiteren begünstigten Ausführungsvariante der vorliegenden Erfindung ist es auch möglich, Dickenabweichungen quer zur Maschinenrichtung auszugleichen. Es werden dazu mehrere Messstellen über die Breite der hergestellten Platten vorgesehen. Wenn nun an einer der Messstellen eine Abweichung der Plattendicke erkannt wird, so kann durch gezielte Regelung am Siebzylinderkasten in diesem Bereich eine Korrektur durchgeführt werden. Diese Korrektur besteht darin, dass in dem betreffenden Bereich die Stoffzufuhr entsprechend verändert wird. Als besonders günstig hat es sich jedoch dabei herausgestellt, wenn die Regelung in Dickenrichtung im wesentlichen umgekehrt zur generellen Regelung erfolgt. Dies ist folgendermaßen zu erläutern: Generell wird bei einer positiven Dickenabweichung, das heißt, wenn sich herausstellt, dass das hergestellte Produkt eine zu große Dicke aufweist, das Niveau im Siebzylinderkasten abgesenkt. Auf diese Weise wird die benetzte Fläche der Siebzylinder verkleinert und weniger Stoff auf die Siebzylindertrommeln aufgetragen, was letztlich zu einer Verringerung der Dicke des hergestellten Produktes führt und zu einem Ausgleich der Abweichung beiträgt. Bei der Regelung in Querrichtung wird jedoch ein anderer Effekt benützt. Wenn sich beispielsweise herausstellt, dass die mittlere Dicke des Produktes zwar den Anforderungen entspricht, jedoch an einer Messstelle eine positive Regelabweichung, an einer anderen Messstelle eine negative Regelabweichung vorliegt, dann wird die Gesamtzufuhrmenge in den Siebzylinderkasten beibehalten, jedoch an der Stelle der positiven Regelabweichung die Zufuhrmenge erhöht und an der Stelle der negativen Dickenabweichung die Zufuhrmenge abgesenkt. Auf diese Weise bleibt das Niveau im Siebzylinderkasten konstant, es wird jedoch an der Stelle der verstärkten Zufuhr eine entsprechend verstärkte Strömungsbewegung im Siebzylinderkasten erzeugt, die zu einer Verringerung der Anlage an die Siebzylindertrommel führt. Umgekehrt bewirkt eine Verringerung der lokalen Zufuhr der Stoffsuspension in den Siebzylinderkasten an dieser Stelle eine Verringerung der Strömungsbewegung mit sich, was zu einem verstärkten Auftrag auf die Siebzylindertrommel führt. Auf diese Weise kann ein Ausgleich von Dickenabweichungen in Querrichtung herbeigeführt werden.

Aus den obigen Ausführungen ist ersichtlich, dass die vorliegende Erfindung sowohl bei Verwendung nur eines Siebzylinderkastens, als auch bei Verwendung von mehreren Siebzylinderkästen anwendbar ist und eine wirksame Regelung der Plattendicke ermöglicht.

Weiters betrifft die vorliegende Erfindung eine Vorrichtung zur Herstellung von Faserzement-Platten bzw. -Formkörpern o. dgl. nach Anspruch 7. In den Siebzylinderkästen sind Einrichtungen zur Erfassung des Niveaus vorgesehen. Diese können beispielsweise als Drucktransmitter ausgebildet sein. Die Stellglieder zur Änderung des Niveaus in den Siebzylinderkästen können als Regelventile ausgebildet sein, die in den Zufuhrleitungen für die Suspension in die Siebzylinderkästen angeordnet sind. In gleicher Weise sind jedoch auch frequenzgeregelte Zufuhrpumpen möglich. Die Messung der Dicke der hergestellten Platten kann berührungslos durch Laserstrahlen, Ultraschall oder dergleichen erfolgen, es ist aber auch eine mechanische Abtastung möglich.

Besonders bevorzugt ist es, wenn mehrere Einrichtungen zum Messen der Dicke der Schicht vorgesehen sind, und dass diesen Einrichtungen Stellglieder zugeordnet sind, die die Zufuhr der Suspension zum Siebzylinderkasten regeln. Auf diese Weise kann auch die Dickenverteilung in der Richtung quer zur Maschinenrichtung in einem genauen Toleranzbereich gehalten werden.

In der Folge wird die vorliegende Erfindung anhand des in den Figuren dargestellten Ausführungsbeispiels näher erläutert. Es zeigen:
Fig. 1 den grundsätzlichen Aufbau einer erfindungsgemäßen Vorrichtung, und
Fig. 2 ein Blockschaltbild des wesentlichen Teils des erfindungsgemäßen Verfahrens.

In der Fig. 1 ist der grundsätzliche Aufbau einer Anlage zur Herstellung von Faserzement-Platten dargestellt. In einem Reaktionsbehälter wird eine Fasersuspension von relativ großer Stoffdichte bereitgestellt. Über eine Stoffpumpe 2 wird diese Suspension einem Vormischer 3 zugeführt, in dem die Fasersuspension mit Wasser auf eine vorbestimmte Stoffdichte verdünnt wird. Vom Vormischer 3 gehen eine Vielzahl von Zufuhrleitungen 4 aus, in denen jeweils ein Schieber 5 angeordnet ist. Die Fasersuspension aus den Leitungen 4 wird in zwei hintereinander geschaltete Siebzylinderkästen 6a und 6b geführt, in denen jeweils eine Siebzylindertrommel 7a, 7b angeordnet ist. Die Siebzylindertrommeln 7a, 7b tauchen in die Fasersuspension ein, die in den Siebzylinderkästen 6a, 6b vorliegt, so dass sich eine Schicht der Fasersuspension an die Siebzylindertrommein 7a, 7b anlegt. Durch die Drehung der Siebzylindertrommeln 7a, 7b wird diese Schicht aus dem Suspensionsbad herausgeführt und einer ersten Entwässerung unterzogen. Oberhalb der Siebzylinderkästen 6a, 6b ist ein endloses Filzband 8 geführt, das über Walzen 9a, 9b an die Siebzylindertrommeln 7a, 7b angedrückt wird. Auf diese Weise wird die auf den Siebzylindertrommeln 7a, 7b gebildete Schicht abgenommen und auf das Filzband 8 übertragen. An einer Formatwalze 10 wird die weiter entwässerte Schicht vom Filzband 8 abgenommen und auf eine Fördereinrichtung 11 abgelegt. Die auf diese Weise hergestellten Platten werden weiter getrocknet und in nicht dargestellten weiteren Verarbeitungsschritten gegebenenfalls zu Formkörpern, wie etwa Wellplatten, weiterverarbeitet.

Im Bereich der Fördereinrichtung 11 sind berührungslose Sensoren 12 vorgesehen, die die Plattendicke mit Hilfe von Laserstrahlen erfassen. Das Filzband 8 wird nach dem Durchlaufen der Formatwalze 10 in einer entsprechenden Vorrichtung 13 gereinigt, um erneut den Siebzylindertrommeln 7a und 7b zugeführt zu werden. Über eine Vielzahl von Steuerleitungen 14 sind Sensoren und Betätigungsglieder, die in der Folge beschrieben werden, mit einer nicht dargestellten Prozesssteuerungseinrichtung verbunden.

In der Fig. 2 ist dabei der grundsätzliche Ablauf des erfindungsgemäßen Regelverfahrens dargestellt. Über die Sensoren 12 werden zu jedem Zeitpunkt drei Messwerte aₗ, aₘ und aᵣ ermittelt, die jeweils einen Messwert der Plattendicke im linken, im mittleren bzw. im rechten Bereich in Breitenrichtung entsprechen. In einem ersten Berechnungsschritt, der in dem Kasten 100 durchgeführt wird, erfolgt eine erste Bearbeitung der Messwerte aus der Dickenmessung. Zunächst einmal werden die einzelnen Messwerte aₗ, aₘ und aᵣ gefiltert, um Fehlmessungen auszuscheiden, die unmögliche oder unsinnige Messwerte zeigen. Weiters werden die Messwerte geglättet, um zufällige Schwankungen auszugleichen, und es wird das arithmetische Mittel der gefilterten und geglätteten Messwerte gebildet, um die mittlere Plattendicke zu berechnen. Der Kernbereich der eigentlichen Regelung der Plattendicke wird in dem mit unterbrochenen Linien dargestellten Kasten 101 durchgeführt. Die Messwerte aus der Dickenberechnung 100 werden einem ersten Regler 102 zugeführt, in dem der Sollwert für das Niveau der Siebzylinderkästen als Stellgröße berechnet wird. Die Ausgabe des Reglers 102 wird einer Siebzylinderkastenniveauregelung 103 zugeführt, die in an sich bekannter Weise ausgeführt ist. Dies bedeutet, dass das Niveau der Füllhöhe der Fasersuspension innerhalb der Siebzylinderkästen 6a, 6b durch entsprechende Sensoren erfasst wird, und auf den Sollwert, der von der Regelung 102 ausgegeben wird, geregelt wird. In einem Regler 104 wird eine Querprofildickenregelung durchgeführt. Wie dies oben bereits beschrieben worden ist, wird bei Vorliegen einer positiven Regelabweichung eines der Messwerte aₗ, aₘ und aᵣ ein positives Regelsignal für die entsprechende Zufuhrleitung ausgegeben, während für die anderen Zufuhrleitungen ein negatives Regelsignal ausgegeben wird. Die Regelsignale aus den Reglern 103 und 104 werden bei 105 additiv überlagert und den Stellgliedern 106 zugeführt. Bei den Stellgliedern 106 kann es sich je nach Ausführungsvariante um drehzahlgeregelte Zufuhrpumpen oder bei Verwendung von konstantfördernden Zufuhrpumpen oder bei Förderung durch Schwerkraft um entsprechende Regelventile handeln.

In dem Regler 107 wird ein Signal zur Veränderung der Maschinengeschwindigkeit erzeugt, das einem Hauptantrieb 108 für die Fördergeschwindigkeit des Filzbands 8 zugeführt wird. In einem weiteren Regler 109 werden Signale für die Einstellung der Stoffdichte im Vormischer erzeugt. In Zusammenwirken mit einer an sich bekannten Niveauregulierung 110 für den Füllstand im Vormischer 3 werden Durchflussregler 111a und 111b für das Verdünnungswasser, das dem Vormischer 3 zugeführt wird, angesteuert. In dem dargestellten Ausführungsbeispiel ist die Stoffpumpe 112 frequenzgeregelt. Die Regler 111a und 111b regeln entsprechende Ventile 113a und 113b für das Verdünnungswasser. Falls erforderlich kann auch die Stoffpumpe 112 durchflussregelbar ausgeführt sein.

Die Regler 102, 104, 107 und 109 sind jeweils als PID-Regler ausgeführt bzw. softwaremäßig einem PID-Regler nachgebildet. Grundsätzlich kann man davon ausgehen, dass die Regler so eingestellt sind, dass eine Dickenabweichung eine Reaktion der Regler 102 und 104 hervorruft, die sofort, d.h. etwa auf die nächste Platte wirksam ist. Im Regler 107 wird dagegen ein Mittelwert über einige Platten gebildet, so dass eine entsprechend langsamere Reaktion erhalten wird. Der Regler 109 reagiert erst bei einer zu großen Auslenkung der Regler 102 und/oder 107.

Mit der vorliegenden Erfindung kann die Plattendicke der hergestellten Platten sehr genau auf dem geforderten Sollwert gehalten werden. Auf diese Weise wird der Ausschuss verringert und die Zuverlässigkeit der Produktion erhöht. Auf diese Weise kann auch eine deutliche Rohmaterialersparnis erzielt werden.

## Patentansprüche

1. Verfahren zur Herstellung von Faserzement-Platten bzw. -Formkörpern o. dgl., mit folgenden Schritten:
- Herstellen einer Fasersuspension aus einem zementhaltigen Bindemittel, in dem Zellulosefasern und oder ähnliche Fasern verteilt sind;
- Verdünnen der Fasersuspension mit Wasser auf einen vorbestimmten Feststoffgehalt;
- Zuführen der verdünnten Fasersuspension in mindestens einen Siebzylinderkasten (6a, 6b), wobei das Niveau der Füllung des Siebzylinderkastens (6a, 6b) auf einen Sollwert geregelt wird;
- Auftragen der verdünnten Fasersuspension auf eine im Siebzylinderkasten (6a, 6b) angeordnete Siebzylindertrommel (7a, 7b);
- Übertragen der an der Siebzylindertrommel (7a, 7b) ausgebildeten Schicht der Fasersuspension auf ein Filzband (8);
- Trocknen und Pressen der auf dem Filzband (8) befindlichen Schicht;
- Abnehmen der Schicht von Filzband (8) zur Herstellung von Platten oder Formkörpern;
- Messen der Dicke der vom Filzband (8) abgenommenen Schicht;
- Regeln der Stoffdichte der in den Siebzylinderkasten (6a, 6b) zugeführten Suspension,
**dadurch gekennzeichnet, dass** in Abhängigkeit von der gemessenen Dicke der vom Filzband (8) abgenommenen Schicht der Sollwert des Niveaus der Füllung mindestens eines Siebzylinderkastens (6a, 6b) verändert wird.

2. Verfahren nach Anspruch 1, **dadurch gekennzeichnet, dass** die Regelung des Sollwerts für das Niveau der Füllung des Siebzylinderkastens (6a, 6b) Priorität vor der Regelung der Stoffdichte hat.

3. Verfahren nach einem der Ansprüche 1 oder 2, **dadurch gekennzeichnet, dass** zusätzlich zur Regelung des Sollwerts für das Niveau der Füllung des Siebzylinderkastens (6a, 6b) eine Regelung der Maschinengeschwindigkeit erfolgt, wobei die Regelung des obigen Sollwerts Priorität vor der Regelung der Maschinengeschwindigkeit hat.

4. Verfahren nach Anspruch 3, **dadurch gekennzeichnet, dass** die Regelung der Maschinengeschwindigkeit Priorität vor der Regelung der Stoffdichte hat.

5. Verfahren nach einem der Ansprüche 1 bis 4, **dadurch gekennzeichnet, dass** über die Breite der vom Filzband (8) abgenommenen Schicht die Dicke an mehreren Stellen gemessen wird, und dass die Fasersuspension an mehreren Stellen in den Siebzylinderkasten (6a, 6b) eingeführt wird, wobei die Regelung der Zufuhr zu den einzelnen Stellen in Abhängigkeit von der ermittelten Messwerten der zugehörigen Messstellen erfolgt.

6. Verfahren nach Anspruch 5, **dadurch gekennzeichnet, dass** bei einer positiven Abweichung der Dicke an einer Messstelle eine Vergrößerung des Zuflusses an der entsprechenden Zufuhrstelle und eine Verringerung des Zuflusses an den übrigen Zufuhrstellen bewirkt wird.

7. Vorrichtung zur Herstellung von Faserzement-Platten bzw. -Formkörpern o. dgl. mit:
- mindestens einem Vormischer (3) zur Bereitstellung einer Fasersuspension;
- mindestens einem Siebzylinderkasten (6a, 6b) mit einer darin drehbar angeordneten Siebzylindertrommel (7a, 7b);
- einem Filzband (8) zur Aufnahme einer auf der Siebzylindertrommel (7a, 7b) ausgebildeten Schicht aus der Fasersuspension;
- einer Einrichtung zum Abnehmen der Schicht vom Filzband (8);
- mindestens einer Einrichtung (12) zum Messen der Dicke der abgenommenen Schicht;
- einer Regelungseinrichtung zur Regelung der Dicke der abgenommenen Schicht,
- eine weitere Regelungseinrichtung zur Regelung des Niveaus der Füllung des Siebzylinderkastens (6a, 6b) auf einen Sollwert mit Stellgliedern zur Einstellung des Niveaus der Füllung des Siebzylinderkastens (6a, 6b);
**dadurch gekennzeichnet, dass** die Regelungseinrichtung zur Regelung der Dicke der abgenommenen Schicht mit der weiteren Regelungseinrichtung verbunden ist, um den Sollwert des Niveaus als Stellgröße zu verändern.

8. Vorrichtung nach Anspruch 7, **dadurch gekennzeichnet, dass** mehrere Einrichtungen (12) zum Messen der Dicke der Schicht vorgesehen sind, und dass diesen Einrichtungen Stellglieder (12) zugeordnet sind, die die Zufuhr der Suspension zum Siebzylinderkasten (6a, 6b) regeln.

9. Vorrichtung nach Anspruch 8, **dadurch gekennzeichnet, dass** die Stellglieder (5) mit Zufuhröffnungen zur Zufuhr der Suspension in den Siebzylinderkasten (6a, 6b) in Verbindung stehen.

10. Vorrichtung nach einem der Ansprüche 7 bis 9, **dadurch gekennzeichnet, dass** weitere Stellglieder zur Änderung der Stoffdichte der Fasersuspension im Vormischer (3) vorgesehen sind.

11. Vorrichtung nach einem der Ansprüche 7 bis 10, **dadurch gekennzeichnet, dass** weitere Steilglieder zur Änderung der Maschinengeschwindigkeit vorgesehen sind.

12. Vorrichtung nach einem der Ansprüche 7 bis 11, **dadurch gekennzeichnet, dass** mehrere Siebzylinderkästen (6a, 6b) hintereinander geschaltet sind, und dass die Regelungseinrichtung Stellglieder (5) zur Regelung des Niveaus der Füllung jedes Siebzylinderkastens (6a, 6b) umfasst.

## Claims

1. A method for manufacturing asbestos-cement plates or moulding bodies or the like involving the following steps:
- manufacturing a fibre suspension made of a bonding cement in which cellulosic fibres and/or similar fibres are distributed;
- diluting with water the fibre suspension until said suspension contains a predetermined solids content;
- feeding the diluted fibre suspension into at least one perforated cylinder box (6a, 6b), the level of filling of the perforated cylinder box (6a, 6b) being set at a reference value;
- applying the diluted fibre suspension to a perforated cylinder drum (7a, 7b) arranged within the perforated cylinder box (6a, 6b);
- transferring the layer of fibre suspension formed on the perforated cylinder drum (7a, 7b) onto a felt band (8);
- drying and compressing the layer located on said felt band (8);
- removing the layer from the felt band (8) for manufacturing plates or moulding bodies;
- measuring the thickness of the layer removed from the felt band (8);
- controlling the consistency of the suspension fed into the perforated cylinder box (6a, 6b),
**characterized in that** the reference value of the level of filling of at least one perforated cylinder box (6a, 6b) is modified in function of the measured thickness of the layer that has been removed from the felt band (8).

2. The method according to claim 1, **characterized in that** controlling the reference value for the level of filling of the perforated cylinder box (6a, 6b) is given priority over controlling the consistency.

3. The method according to one of the claims 1 or 2, **characterized in that** the speed of the machine is controlled in addition to controlling the reference value for the level of filling of the perforated cylinder box (6a, 6b), controlling the above mentioned reference value being given priority over controlling the speed of the machine.

4. The method according to claim 3, **characterized in that** controlling the speed of the machine is given priority over controlling the consistency.

5. The method according to one of the claims 1 through 4, **characterized in that** the thickness is measured at various points over the width of the layer removed from the felt band (8) and that the fibre suspension is introduced into the perforated cylinder box (6a, 6b) at several locations, wherein feeding to the diverse locations is controlled in function of the determined measured values of the corresponding measuring points.

6. The method according to claim 5, **characterized in that,** in case of a positive deviation in thickness at one measuring point, the flow increases at the corresponding feeding point and is reduced at the other feeding points.

7. A device for manufacturing asbestos-cement plates or moulding bodies or the like having:
- at least one premixer (3) for preparing a fibre suspension;
- at least one perforated cylinder box (6a, 6b) with a perforated cylinder drum (7a, 7b) rotatably arranged therein;
- a felt band (8) for receiving a layer of fibre suspension formed on the perforated cylinder drum (7a, 7b);
- a facility for removing the layer from the felt band (8);
- at least one facility (12) for measuring the thickness of the removed layer;
- a control system for controlling the thickness of the removed layer,
- another control system for setting the level of filling of the perforated cylinder box (6a, 6b) at a reference value by means of actuators in an effort to adjust the level of filling of the perforated cylinder box (6a, 6b);
**characterized in that** the control system for controlling the thickness of the removed layer is connected to the other control system for the purpose of modifying the reference value of the level as a manipulated variable.

8. The device according to claim 7, **characterized in that** several facilities (12) for measuring the thickness of the layer are provided and that said facilities are allocated actuators (12) controlling the transfer of the suspension to the perforated cylinder box (6a, 6b).

9. The device according to claim 8, **characterized in that** the actuators (5) communicate with inlet openings for transferring the suspension into the perforated cylinder box (6a, 6b).

10. The device according to one of the claims 7 through 9, **characterized in that** further actuators are provided for modifying the consistency of the fibre suspension in the premixer (3).

11. The device according to one of the claims 7 through 10, **characterized in that** further actuators are provided for modifying the speed of the machine.

12. The device according to one of the claims 7 through 11, **characterized in that** several perforated cylinder boxes (6a, 6b) are connected in series and that the control system is comprised of actuators (5) for controlling the level of filling of every perforated cylinder box (6a, 6b).

## Revendications

1. Procédé de fabrication de plaques ou de pièces moulées en ciment chargé de fibres,
comprenant les étapes suivantes :
- on réalise une suspension de fibres avec un liant contenant du ciment, dans lequel on répartit des fibres de cellulose ou des fibres analogues,
- on dilue la suspension de fibres avec de l'eau pour une teneur prédéterminée en matières solides,
- on fournit la suspension de fibres, diluées, à au moins un caisson à tamis cylindrique (6a, 6b), le niveau de remplissage du caisson (6a, 6b) étant régulé sur une valeur de consigne,
- on applique la suspension de fibres diluées à un tambour cylindrique formant tamis (7a, 7b) placé dans le caisson à tamis (6a, 6b),
- on transfère la couche de suspension de fibres réalisée sur le tamis en forme de tambour (7a, 7b) sur une bande de feutre (8),
- on sèche et on presse la couche sur la bande de feutre (8),
- on enlève la couche de la bande de feutre (8) pour réaliser des plaques ou des pièces moulées,
- on mesure l'épaisseur de la couche enlevée de la bande de feutre (8),
- on régule la densité de matière de la suspension alimentant les caissons à tamis cylindrique (6a, 6b),
**caractérisé en ce que**
on modifie la valeur de consigne du niveau de remplissage d'au moins un caisson à tamis cylindrique (6a, 6b) en fonction de l'épaisseur mesurée de la couche enlevée de la bande de feutre (8).

2. Procédé de fabrication de plaques ou de pièces moulées en ciment chargé de fibres selon la revendication 1,
**caractérisé en ce que**
la régulation de la valeur de consigne du niveau de remplissage du caisson à tamis cylindrique (6a, 6b) est prioritaire par rapport à la régulation de la densité de matière.

3. Procédé de fabrication de plaques ou de pièces moulées en ciment chargé de fibres selon l'une des revendications 1 ou 2,
**caractérisé en ce qu'**
en plus de la régulation de la valeur de consigne du niveau de remplissage du caisson à tamis cylindrique (6a, 6b) on régule la vitesse de la machine, et pour la régulation, la valeur de consigne ci-dessus est prioritaire par rapport à la régulation de la vitesse de la machine.

4. Procédé de fabrication de plaques ou de pièces moulées en ciment chargé de fibres selon la revendication 3,
**caractérisé en ce que**
la régulation de la vitesse de la machine est prioritaire par rapport à la régulation de la densité de matière.

5. Procédé de fabrication de plaques ou de pièces moulées en ciment chargé de fibres selon l'une des revendications 1 à 4,
**caractérisé en ce qu'**
on mesure l'épaisseur de la couche enlevée de la bande de feutre (8) en plusieurs endroits répartis sur la largeur et on introduit la suspension de fibres en plusieurs endroits dans les caissons à tamis cylindrique (6a, 6b), la régulation de l'alimentation à différents endroits se faisant en fonction des valeurs de mesure obtenues aux points de mesure correspondants.

6. Procédé de fabrication de plaques ou de pièces moulées en ciment chargé de fibres selon la revendication 5,
**caractérisé en ce qu'**
en cas de déviation positive de l'épaisseur en un point de mesure, on augmente l'alimentation au point d'alimentation correspondant et on diminue l'alimentation aux autres points d'alimentation.

7. Dispositif de fabrication de plaques ou de pièces moulées en ciment de fibres, comprenant les moyens suivants :
- au moins un pré-mélangeur (3) fournissant une suspension de fibres,
- au moins un caisson à tamis cylindrique (6a, 6b) logeant un tamis cylindrique en forme de tambour (7a, 7b) monté en rotation,
- une bande de feutre (8) pour recevoir une couche de suspension de fibres réalisée sur le tamis cylindrique en forme de tambour (7a, 7b),
- une installation pour enlever la couche de la bande de feutre (8),
- au moins une installation (12) pour mesurer l'épaisseur de la couche enlevée,
- une installation de régulation pour réguler l'épaisseur de la couche enlevée,
- une autre installation de régulation pour réguler les niveaux de remplissage du caisson à tamis cylindrique (7a, 7b) sur une valeur de consigne avec les actionneurs pour régler les niveaux de remplissage du caisson à tamis cylindrique (6a, 6b),
**caractérisé en ce que**
l'installation de régulation de l'épaisseur de la couche enlevée est reliée à l'autre installation de régulation pour modifier comme grandeur de consigne la valeur de consigne du niveau.

8. Dispositif de fabrication de plaques ou de pièces moulées en ciment de fibres, selon la revendication 7,
**caractérisé par**
plusieurs installations (12) pour mesurer l'épaisseur de la couche et des actionneurs (5) sont associés à ces installations pour réguler l'alimentation de la suspension dans les caissons à tamis cylindrique (6a, 6b).

9. Dispositif de fabrication de plaques ou de pièces moulées en ciment de fibres, selon la revendication 8,
**caractérisé en ce que**
les actionneurs (5) coopèrent avec les orifices d'alimentation de la suspension dans les caissons à tamis cylindrique (6a, 6b).

10. Dispositif de fabrication de plaques ou de pièces moulées en ciment de fibres, selon l'une des revendications 7 à 9,
**caractérisé par** d'autres actionneurs pour modifier la densité de matière de la suspension de fibres dans le pré-mélangeur.

11. Dispositif de fabrication de plaques ou de pièces moulées en ciment de fibres, selon l'une des revendications 7 à 10,
**caractérisé par**
d'autres actionneurs pour modifier la vitesse de la machine.

12. Dispositif de fabrication de plaques ou de pièces moulées en ciment de fibres, selon l'une des revendications 7 à 11,
**caractérisé en ce que**
plusieurs caissons à tamis cylindrique (6a, 6b) sont installés l'un derrière l'autre et l'installation de régulation comprend des actionneurs (5) pour réguler les niveaux de remplissage de chaque caisson à tamis cylindrique (6a, 6b).
